# EUROPÄISCHE PATENTSCHRIFT

(11) **EP 3 140 200 B1**
(45) Veröffentlichungstag und Bekanntmachung des Hinweises auf die Patenterteilung: **18.04.2018**
(21) Anmeldenummer: 15726515.8
(22) Anmeldetag: 30.04.2015
(51) Int. Cl.: B65B 9/04, B31B 50/59, B31F 1/00

(54) **VERFAHREN UND VORRICHTUNG ZUR HERSTELLUNG VON FORMTEILEN AUS EINER FASERWERKSTOFFBAHN**
METHOD AND DEVICE FOR PRODUCING MOLDED PARTS FROM A CONTINUOUS FIBER-MATERIAL SHEET
PROCÉDÉ ET DISPOSITIF DE FABRICATION DE PIÈCES MOULÉES À PARTIR D'UNE BANDE DE MATIÈRE FIBREUSE

(30) Priorität: 08.05.2014 DE 102014106427
(43) Veröffentlichungstag der Anmeldung: 15.03.2017
(73) Patentinhaber: Technische Universität Dresden, 01069 Dresden (DE)
(72) Erfinder: HAUPTMANN, Marek, 01744 Dippoldiswalde OT Seifersdorf (DE); MÜLLER, Tobias, 01097 Dresden (DE)
(74) Vertreter: Gottfried, Hans-Peter
(86) Internationale Anmeldenummer: PCT/DE2015/100175
(87) Internationale Veröffentlichungsnummer: WO 2015/169280

(56) Entgegenhaltungen:
- EP-A1- 0 683 035
- DE-B- 1 232 059
- US-A- 4 313 899

## Beschreibung

Die Erfindung betrifft ein Verfahren und eine Vorrichtung zur Herstellung dreidimensionaler Formteile aus einer Bahn eines flächigen, plastisch verformbaren Faserwerkstoffs. Insbesondere Vlies, Papier, Karton oder Pappe können durch Tiefziehen von Blech ähnliches Umformverfahren (im Weiteren nur Tiefziehen genannt) zu einem Formteil umgeformt werden.

Durch mehrdimensionales Umformen wird bei Metallen und bei Kunststoffen das Anwendungspotential der Werkstoffe ausgeschröpft. Bei Vlies, Papier, Karton und Pappe ist bislang ein mehrdimensionales Umformen mit geringem Umformverhältnis durch Prägen verbreitet. Der Ziehprozess dagegen weist hohes Einsatzpotential für die Herstellung von einseitig geschlossenen Hohlkörpern mit hohem Umformverhältnis auf, wird bislang jedoch nur in Randbereichen eingesetzt und es besteht ein geringer Stand wissenschaftlich gesicherter Kenntnisse. Grund dafür ist das Umformverhalten des Materials. Ein fließfähiger Zustand wie bei Kunststoffen und Metallen wird nicht erreicht. In der Praxis ist das Risiko für eine Weiterentwicklung bzw. den Einsatz innovativer geometrischer Formen zu hoch, solange keine Wissensbasis zu den geometrischen Möglichkeiten besteht, die einen prozesssicheren Einsatz gewährleistet. Aus diesem Grund sind Ziehmaschinen in ihrer Arbeitsweise auf einfache Formate ausgelegt und das Potential des Ziehprozesses wird in Bezug auf Qualität der Formteile, Formgestaltung und Flexibilität von Maschinen nicht ausgenutzt. (Hauptmann, M. 2010: Die gezielte Prozessführung und Möglichkeiten zur Prozessüberwachung beim mehrdimensionalen Umformen von Karton durch Ziehen. Dresden: Dissertation TU Dresden, 2010.)

Gegenwärtig wird beim Tiefziehen dem Herstellungsprozess ein Zuschnitt geeigneter Größe und Form zugeführt, dessen Ränder so bemessen sind, dass das Material im Mantelbereich und Falten ausbildet, wenn es durch den Stempel in die Matrize eingezogen wird, und damit in diesem Bereich eine geringere Fläche als der Zuschnitt erhält. Die ursprüngliche Fläche ist durch die Faltung verringert. Ein solches Verfahren ist beispielsweise aus der Druckschrift DE 176 1 002 B bekannt.

Da sich der Zuschnitt mit der Stempelbewegung leicht in den Spalt zwischen Stempel und Matrize ziehen lässt, wirkt auf den Boden des herzustellenden Formteils nur eine geringe Zugbelastung. Zur Gewinnung des Zuschnitts wird dieser in einem zusätzlichen Prozessschritt zuvor aus der Kartonbahn zugeschnitten und muss durch entsprechende Handhabe- und Speichereinrichtungen für das nachfolgende Tiefziehen vorgehalten und vorbereitet werden. Aus US 4 313 899 ist bekannt, eine Materialbahn zu erwärmen und zu befeuchten sowie mittels erwärmter Werkzeuge zu verformen, um ein hohes Umformverhältnis ohne Beschädigung zu erreichen. Nach dem Stand der Technik sind auch Verfahren bekannt, die ohne einen vorherigen Zuschnitt die Umformung direkt aus der Kartonbahn ermöglichen. Beispielhaft werden hierfür die Druckschriften DE 692 2 1490 T2 und DE 20 2012 102 550 U1 angeführt. Dabei kommt ein beschichteter Karton zu Einsatz, der eine höhere Zugfestigkeit aufweist. Darüber hinaus ist Spezialkarton bekannt, der kostenintensiv ist, aber ebenfalls eine höhere Zugfestigkeit aufweist. Trotz dieser Maßnahmen sind aber sind mit dem Umformverfahren nach dem Stand der Technik nur Umformverhältnisse (Verhältnis von Durchmesser zu Tiefe des umgeformten Bereichs) von 0,15 bis 0,2 möglich. Höhere Umformverhältnisse scheitern daran, dass das mit der Bahn verbundene Material daran gehindert wird, ohne zusätzlich entstehende Zugkräfte in den Spalt zwischen Stempel und Matrize zu gelangen. Die somit resultierenden Zugkräfte, die vor allem im Bereich des Bodens des Formteils auf das Material wirken, führen zu Rissen im Material. Dieses lässt nämlich nur 3 bis 6 % Dehnung zu, danach kommt es zum Bruch. Das Formteil wird dadurch unbrauchbar. Die vorgenannten Zahlenangaben sind dem Buch *Hesse, Fritz und Hans*-*Jürgen Tenzer, Grundlagen der Papierverarbeitung*. *Band 1 bis 3, Fachbuchverlag, 1966* entnommen.

Es ist daher die Aufgabe der vorliegenden Erfindung, ein Verfahren und eine Vorrichtung zur Herstellung dreidimensionaler Formteile aus einem Faserwerkstoff anzubieten, bei dem die Umformung durch Tiefziehen aus einen in der Bahn des Werkstoffs befindlichen Rohling erfolgt und zu einem hohen Umformverhältnis führt.

Die Aufgabe wird gelöst durch ein Verfahren zur Herstellung dreidimensionaler Formteile aus einer Bahn eines flächigen, plastisch verformbaren Faserwerkstoff durch Tiefziehen mit einem Stempel und eine zugehörige Ziehbüchse. Ein Faserwerkstoff hat üblicherweise eine geringe Zugfestigkeit, erfährt hingegen eine hohe Reibung durch starke Kompression im Ziehspalt. Deshalb wirken auf das Material hohe Belastungen beim Einziehen in den Spalt zwischen Stempel und Ziehbüchse ein, was zu einem Bruch des Materials führt.

Durch eine Relativbewegung zwischen dem Stempel und der Ziehbüchse ist der Faserwerkstoff umformbar. Das gezielte Zulassen bzw. sogar Steuern dieser Ausgleichsbewegung gewährleistet, dass sich das Material umformen kann, ohne in Blattebene zurückgehalten zu werden und somit Dehnungsrisse zu erhalten. Dabei ist ein runder, rechteckiger, ovaler oder unregelmäßiger Zuschnitt für das Formteil beim Tiefziehen mit der Bahn aus Faserwerkstoffs unterschiedlicher Grammatur über wenigstens einen Steg verbunden und im Übrigen durch wenigstens einen Entlastungsschnitt aus der Bahn gelöst. wobei ein Umformverhältnis als Verhältnis von Durchmesser und Tiefe größer als 0,2 realisierbar ist.

Damit werden die Vorteile des Tiefziehens eines einzelnen Zuschnitts, bei dem bereits nach dem Stand der Technik hohe Umformverhältnisse erzielt werden können, mit den Vorteilen der Verarbeitung einer Bahn, d.h. eines quasi endlos dem Prozess zuführbaren flächigen Materials, verknüpft. Während üblicherweise das Umformen von Bahnmaterial nur im geringen Umfang möglich ist, nämlich mit Umformverhältnissen von 0,15 bis 0,2. Im Wesentlichen werden jedoch Prägungen anstelle von Tiefziehvorgängen durchgeführt mit Umformverhältnissen um 0,05. Dieser Nachteil wird durch die Erfindung überwunden. Das als Bahn vorliegende Material ermöglicht eine sehr einfache Handhabung, da eine Manipulation einzelner Zuschnitte entfällt. Das ist insbesondere interessant für nicht rotationssymmetrische Zuschnitte, die in jeder Achse in eine exakte Lage gebracht werden müssen, bevor der Tiefziehvorgang beginnen kann.

Darüber hinaus kann auch für nachfolgende Verfahrensschritte, die auf die Formgebung durch Tiefziehen folgen, die weiterhin bestehende Verbindung mit der Bahn genutzt werden. So kann das erzeugte Formteil einfach transportiert und in eine exakte Lage gebracht werden, ohne dass dazu weitere Aufwendungen erforderlich wären. Es kann beispielsweise ein Befüllen und Verschließen des als Packmittel ausgebildeten Formteils erfolgen.

Bei der bevorzugten Ausführungsform der Erfindung sind als flächiger, plastisch verformbarer Faserwerkstoff Vliese, Papier, Karton oder Pappe vorgesehen. Bei diesen Materialien, insbesondere bei Papier und Karton, ist eine gute Verformung gewährleistet, auch wenn keine Spezialwerkstoffe, deren Eigenschaften speziell auf das Tiefziehen ausgerichtet sind, Anwendung finden. Zudem sind Papier und Karton besonders geeignet, nach dem Tiefziehen als Erzeugnis mit ausreichender Stabilität zum Einsatz zu gelangen, beispielsweise als Packmittel zur Verpackung von anderen Erzeugnissen.

Es hat sich in besonders vorteilhafter Weise gezeigt, dass hohe Umformverhältnisse bis 0,9 durch das nach der Erfindung vorgesehene Tiefziehverfahren realisierbar sind. Dies ist nach dem Stand der Technik nur dann möglich, wenn gesonderte, vollständig aus einem Materialzusammenhang herausgetrennte Zuschnitte dem Tiefziehvorgang einzeln zugeführt werden. Besonders bevorzugt sind nach der Erfindung Umformverhältnisse von 0,6 bis 0,8 realisierbar.

Weitere Vorteile resultieren dadurch, dass mehrteilige Verpackungskomponenten verstellbar sind. Es erübrigt sich dann, diese Komponenten in einzelnen Fertigungsschritten herzustellen und nachträglich miteinander zu verbinden, einschließlich der jeweils nötigen Manipulationsschritte, mit denen sie in die für das Verbinden erforderliche Position zueinander gebracht werden müssten.

In dem Zusammenhang sind beispielsweise eine Unterschale, eine Oberschale und ein Unterschale und Oberschale beweglich verbindendes Scharnier herstellbar. Durch das Scharnier kann später, beispielsweise nach einem Befüllen der Unterschale, die Oberschale umgeklappt werden und das gesamte Formteil verschlossen werden. Eine solche Anwendung wäre insbesondere im Bereich der Verpackung vorteilhaft.

Bevorzugt wird gemäß der Erfindung das Tiefziehen im geschlossenen Verfahren durchgeführt. Dabei wird das Formteil nach dem Tiefziehen, wobei der Zuschnitt vom Stempel in die Ziehbüchse hineingedrückt wird, aus dieser heraus in die entgegengesetzte Richtung ausgestoßen. Dadurch kann das Formteil nach seiner Fertigung weiterhin im Verbund mit der Bahn bleiben und entsprechend den vorgenannten Möglichkeiten einer weiteren Manipulation oder nachfolgenden Verfahrensschritten zugeführt werden.

Wird demgegenüber das offene Verfahren angewandt, was nicht Teil der Erfindung ist bei dem das hergestellte Formteil aus der Ziehbüchse in derselben Richtung, wie der Stempel den Zuschnitt hineingedrückt hat, ausgestoßen wird, muss der Verbund mit der Bahn zuvor gelöst werden. Das kann durch ein vollständiges Ausschneiden des Zuschnitts vor dem Tiefziehen erfolgen und wäre beispielsweise dann sinnvoll, wenn das Tiefziehen zugleich den abschließenden Fertigungsschritt darstellt und keine weiteren Prozessschritte folgen müssten.

Besondere Vorzüge sind mit einer Ausgleichsbewegung verbunden, die entweder als passive Ausgleichsbewegung durchführbar ist und bei der die Bahn während des Umformvorgangs frei ist nachzuwandern oder die als aktive Ausgleichsbewegung durchführbar ist und bei der der Stempel und die Ziehbüchse während des Umformvorgangs so bewegt werden, dass sie mit der Mittelpunktsverschiebung des Mittelpunkts beim Übergang vom Zuschnitt zum Formteil gegenüber dem Mittelpunkt des Entlastungsschnitts mitgeführt werden. Es können auch beide Varianten parallel Anwendung finden. Die Ausgleichsbewegung dient dem freien Materialfluss während der Umformung. Ohne diese Ausgleichsbewegung können keine symmetrisch tiefen Formteile hergestellt werden. Bei Festhalten der Bahn relativ zu den Werkzeugen wird die Ausgleichsbewegung behindert. Dies führt zu ungleichmäßig hohen Formteilen oder einem Abreißen vom Steg.

Besondere Vorteile erwachsen aus der Erfindung in dem Fall, dass das Tiefziehen an einer Form-, Füll- und Verschließmaschine durchgeführt wird und gleichzeitig an verschiedenen Stationen die Schritte Herstellen des Formteils als Packmittel oder Behälter, Transport der Bahn mit den Behältern zur Füllvorrichtung, Füllen des Behälters, Transport der Bahn mit den Behältern zur Verschließvorrichtung, Verschließen des Behälters, Trennen der einzelnen Behälter oder in Einheiten aus der Bahn durchgeführt werden. Dann kann, wie oben bereits ausgeführt, eine Manipulation der Formteile und der entstehenden Packung in einfacher Weise an dem verbleibenden Bahnmaterial, beispielsweise an dessen Rand, erfolgen. Die Formteile und später die Packung verbleiben in einer definierten Lage und müssen nicht manipuliert werden, um die nachfolgenden Prozessschritte durchführen zu können. Ist die Packung hergestellt, können die einzelnen Packungen aus dem Verbund mit der Materialband gelöst werden, entweder einzeln oder in Gruppen, entsprechend dem Bedarf nachfolgender Logistikprozesse.

Die Aufgabe der Erfindung wird zudem gelöst durch eine Vorrichtung nach Anspruch 10 zur Durchführung eines Tiefziehverfahrens für einen flächigen, plastisch verformbaren Faserwerkstoff gemäß der zuvor beschriebenen Erfindung. Diese Vorrichtung besteht aus einer Tiefziehvorrichtung, wie sie nach dem Stand der Technik für Faserwerkstoffe bekannt ist, sowie einer mit dieser verfahrenstechnisch verknüpften Schneidvorrichtung. Die Schneidvorrichtung dient zum Ausschneiden oder Stanzen von einem oder mehreren Entlastungsschnitten, wobei ein oder mehrere Stege zurückbleiben, mit denen der Zuschnitt mit der Bahn verbunden bleibt. Die Schneidvorrichtung kann direkt an der Tiefziehvorrichtung angeordnet sein und das Bahnmaterial in derselben Position schneiden, wie nachfolgend das Tiefziehen erfolgt. Die Bahn wird also zwischen beiden Prozessschritten, die unmittelbar aufeinanderfolgen können, nicht weiter bewegt.

Alternativ hierzu ist es vorgesehen, dass die Schneidevorrichtung von der Tiefziehvorrichtung beabstandet ist, sodass zunächst das Ausschneiden erfolgt, die Materialbahn danach einen Prozessschritt weiter transportiert wird, bis sie zu der Tiefziehvorrichtung gelangt ist, damit dort das Tiefziehen vorgenommen werden kann. Die Aufgabe der Erfindung wird weiterhin gelöst durch eine Form-, Füll- und Verschließmaschine nach Anspruch 13, aufweisend wenigstens eine der zuvor beschriebenen Formvorrichtungen, insbesondere Tiefziehvorrichtungen. Die Tiefziehvorrichtung ist so angeordnet und ausgeführt, dass sie aus einer Bahn flächigen, plastisch verformbaren Faserwerkstoffs oben offene Behälter als Formteile formt. Die Form-, Füll- und Verschließmaschine weist wenigstens eine Füllvorrichtung auf, die so angeordnet und ausgeführt ist, dass sie die oben offenen Behälter füllt. Zudem weist sie wenigstens eine Verschließvorrichtung auf, die so angeordnet und ausgeführt ist, dass sie die offenen Oberseiten der befüllten Behälter verschließt. Weiterhin ist eine Transport- oder Behälterfördervorrichtung vorgesehen, die so ausgeführt ist, dass sie die Bahn, die sich an der Formvorrichtung, der Füllvorrichtung und der Verschließvorrichtung vorbei erstreckt, an der Formvorrichtung, der Füllvorrichtung und der Verschließvorrichtung entlang fördert, und wobei die Form-, Füll- und Verschließmaschine weiterhin eine Trennvorrichtung aufweist, die so ausgeführt und angeordnet ist, dass sie die Stege in der Weise trennt, dass damit einzelne Behälter oder Einheiten von mehreren Behältern aus der Bahn ausgeschnitten werden.

Ein weiterer Vorteil der Erfindung besteht darin, dass die Maschinenleistung kontinuierlich genutzt werden kann, da bei mehreren, zu unterschiedlichen Zeiten in die Ziehbüchse eintauchenden Tiefziehstempeln jeweils unterschiedliche Prozessstadien vorliegen. Das ist insbesondere deswegen vorteilhaft, da beim Tiefziehen von Vlies, Papier, Karton oder Pappe am Beginn des Tiefziehprozesses die größte Kraft aufgewendet werden muss.

Weitere Einzelheiten, Merkmale und Vorteile der Erfindung ergeben sich aus der nachfolgenden Beschreibung von Ausführungsbeispielen mit Bezugnahme auf die zugehörigen Zeichnungen. Es zeigen:
Fig. 1: Stand der Technik; Ergebnisse von Ziehversuchen nach herkömmlichen Verfahren bei hohem Umformverhältnis mit Schäden im Bodenbereich;
Fig. 2: schematische Darstellung einer Ausführungsform der Umformergebnisse bei der Nutzung des erfindungsgemäßen Verfahrens in Draufsicht;
Fig. 3: schematische Darstellung einer Ausführungsform der Umformergebnisse bei der Nutzung des erfindungsgemäßen Verfahrens in perspektivischer Ansicht;
Fig. 4: schematische Darstellung einer Ausführungsform der erfindungsgemäßen Tiefziehvorrichtung in geschnittener Seitenansicht;
Fig. 5: schematische Darstellung der erfindungsgemäßen Verfahrensschritte in geschnittener Darstellung der Umformvorrichtung;
Fig. 6: schematische Darstellung einer Form-, Füll- und Verschließmaschine mit einer Ausführungsform der erfindungsgemäßen Umformvorrichtung; und
Fig. 7: den Ablauf und die Funktion der Ausgleichsbewegung.

Fig. 1 zeigt den Stand der Technik mit Ergebnissen von Ziehversuchen nach herkömmlichen Verfahren bei hohem Umformverhältnis mit dadurch entstandenen Schäden im Bodenbereich. Durch den auch während des Ziehvorgangs bestehenden vollständigen Verbund des Formteiles mit der Bahn 1 ist ein freies und weitgehend ungehindertes Eingleiten von Material in den Ziehspalt nicht oder nur unter Überwindung höherer Kräfte möglich. Die Folge sind Überlastungen des Materials durch Zug, es kommt zum Bruch 3 des Materialverbundes und das Formteile 2' wird infolgedessen unbrauchbar. Dargestellt sind unterschiedliche Varianten von Brüchen 3 im Bodenbereich. Ebenso kann es zu Brüchen 3 in der Wandung des Faserwerkstoffs kommen, da dort gerade beim Tiefziehen von Faserwerkstoffen die höchsten Spannungen auftreten, immer in Abhängigkeit vom Reibkoeffizienten zwischen Stempel und Faserwerkstoff, wie z. B. Karton.

Fig. 2 zeigt eine schematische Darstellung einer Ausführungsform der Umformergebnisse bei der Nutzung des erfindungsgemäßen Verfahrens in Draufsicht. Dabei sind Formteile 2' durch Tiefziehen gebildet worden, die noch mit der Bahn 1 über einen Steg 5 verbunden sind. Die übrigen Bereiche, in denen der Zuschnitt für das Formteil 2' ursprünglich mit der Bahn 1 verbunden war, sind durch einen Entlastungsschnitt 4 getrennt worden. Dort wurde das Material der Bahn 1 ungehindert beim Tiefziehen in den Ziehspalt eingezogen, sodass ein fehlerfreies Formteil 2' gebildet werden konnte.

Fig. 3 zeigt eine schematische Darstellung einer Ausführungsform der Umformergebnisse bei der Nutzung des erfindungsgemäßen Verfahrens in perspektivischer Ansicht. Dabei sind in der Bahn 1 Formteile 2' in zwei Reihen gebildet worden. Die Formteile sind ebenfalls über einen Steg 5 noch mit der Bahn 1 verbunden und im Übrigen über Entlastungsschnitte aus der Bahn 1 herausgetrennt.

Fig. 4 zeigt eine schematische Darstellung einer Ausführungsform der erfindungsgemäßen Tiefziehvorrichtung 6 in geschnittener Seitenansicht. Dabei liegt die Bahn 1 so in der Tiefziehvorrichtung 6, dass sie die Öffnung der Ziehbüchse 7 überdeckt. Um einen geeigneten Zuschnitt 2 zu erhalten, sind die Schneidvorrichtungen 11 vorgesehen, die in Zusammenwirken mit den Gegenschneiden 12 wenigstens einen Entlastungsschnitt 4 in der Bahn 1 vornehmen. Dadurch kann sich beim hier nicht dargestellten nachfolgenden Tiefziehvorgang, wenn sich der Stempel 8 in die Ziehbüchse 7 senkt, der Zuschnitt 2 nahezu ungehindert in den Ziehspalt zwischen Ziehbüchse 7 und Stempel 8 eingeformt werden.

Zunächst wird jedoch der Zuschnitt 2 mit dem Faltenhalter 9, der gegen die Ziehbüchse 7 drückt, so weit fixiert, dass das Einziehen des Zuschnitts 2 in den Ziehspalt gegen eine definierte Reibkraft und ohne übermäßige Faltenbildung erfolgt. Ist das Formteil hergestellt, stößt es der Gegenhalter 13 in Richtung des Stempels 8, der inzwischen die Ziehbüchse 7 entgegen der Umformrichtung wieder verlassen hat, aus.

Fig. 5 zeigt eine schematische Darstellung einer Ausgestaltung der erfindungsgemäßen Verfahrensschritte mittels geschnittener Darstellungen der Umformvorrichtung 6, hier jedoch ohne die Schneidvorrichtungen 11, 12. Diese sind nach der dargestellten Ausführungsform nicht unmittelbar an der Tiefziehvorrichtung 6 angeordnet, sondern kommen in einem vorgelagerten Prozessschritt zur Wirkung. Deshalb erreicht in Prozessschritt a) die Bahn 1 die Umformvorrichtung 6 mit bereits eingebrachten Entlastungsschnitten, die jedoch in der gewählten Darstellung nicht sichtbar sind.

In Prozessschritt b) setzt der Stempel 8 in Pfeilrichtung auf dem Zuschnitt 2 auf. Eine Heizung 10 beheizt die Ziehbüchse 7. Der eigentliche Umformprozess vollzieht sich in Prozessschritt c), wobei sich der Stempel 8 weiter in Pfeilrichtung absenkt und den Zuschnitt 2 in die Ziehbüchse 7 eindrückt. Dort wird das nun gebildete Formteil 2' durch die Wärmebehandlung in seiner Form fixiert. Zuletzt folgt das Ausformen, wie in Prozessschritt d) dargestellt, indem der Gegenhalter 13 das fixierte Formteil 2' aus der Form, der Ziehbüchse 7 ausstößt.

Fig. 6 zeigt eine schematische Darstellung einer Form-, Füll- und Verschließmaschine mit einer Ausführungsform der erfindungsgemäßen Umformvorrichtung 6. Dabei erfolgt in Prozessschritt a) die Bildung des Formteils 2' mithilfe einer erfindungsgemäßen Tiefziehvorrichtung 6. Das Formteil 2' ist dabei als Packmittel ausgeführt. Dieses wird in Prozessschritt b) mittels der Füllvorrichtung 30 mit dem Packgut befüllt. Hierauf folgt Prozessschritt c), in dem durch die Verschließvorrichtung 31 ein Verschluss auf dem Formteil 2' befestigt wird.

Bis dahin ist die nun gebildete Packung noch immer mit der Bahn 1 verbunden, was für eine erleichterte Handhabung und eine exakte Positionierung sorgt. Um die Packung jedoch für die Auslieferung vorzubereiten, ist es erforderlich, sie aus der Bahn 1 zu trennen. Dies erfolgt in einer weiteren Station, der Trennvorrichtung 32. Damit liegt in Prozessschritt e) nun eine einzelne oder bedarfsgerecht gruppierte Packung vor, die entnommen und für den Versand bzw. die erforderliche logistische Weiterbehandlung vorbereitet werden kann.

Die Bahn 1 wird mittels einer Transportvorrichtung 33 transportiert und damit das Formteil 2' von Station zu Station, wie vorstehend beschrieben, gefördert.

Fig. 7 zeigt den Ablauf und die Funktion der passiven Ausgleichsbewegung beim Tiefziehen mit einem Ausgangszustand a), einem Zwischenzustand b) und einem Endzustand c) jeweils in Seitenansicht und Draufsicht. Dabei ist die Bahn 1 mit den Zuschnitten 2 und später dem Formteil 2' zu erkennen, wobei letztere durch den Steg 5 mit der Bahn1 verbunden sind.

Während der Mittelpunkt M1 des Entlastungsschnittes 4 vor der Umformung mit dem Mittelpunkt M2 des (künftigen) Formteils 2' zusammenfällt, ändert sich dies während der Umformung, wenn Material des Zuschnitts 2 in den Ziehspalt eingezogen wird. Da das Formteil einseitig über den Steg in der Bahn fixiert ist, findet dabei der Materialfluss nur einseitig statt, sodass die Bahn entweder frei sein muss um den Betrag der Ausgleichsbewegung 40 nachzuwandern (passiv, wie dargestellt) oder die Werkzeuge, also Stempel und Ziehbüchse, so bewegt werden, dass sie mit der Mittelpunktverschiebung mitgeführt werden (aktive Ausgleichsbewegung, nicht dargestellt).

### Bezugszeichenliste

- 1: Bahn
- 2: Zuschnitt für Formteil
- 2': Formteile
- 3: Bruch
- 4: Entlastungsschnitt
- 5: Steg
- 6: Tiefziehvorrichtung
- 7: Ziehbüchse
- 8: Stempel
- 9: Faltenhalter
- 10: Heizung
- 11: Schneidvorrichtung
- 12: Gegenschneide
- 13: Gegenhalter

- 30: Füllvorrichtung
- 31: Verschließvorrichtung
- 32: Trennvorrichtung
- 33: Transportvorrichtung

- M1: Mittelpunkt Entlastungsstanzung
- M2: Mittelpunkt Formteil
- 40: passive Ausgleichsbewegung

## Patentansprüche

1. Verfahren zur Herstellung dreidimensionaler Formteile aus einer Bahn eines flächigen, plastisch verformbaren Faserwerkstoff durch Tiefziehen mit einem Stempel und einer zugehörigen Ziehbüchse, wobei durch eine Relativbewegung der Faserwerkstoff zwischen dem Stempel und der Ziehbüchse umformbar ist, **dadurch gekennzeichnet, dass** ein runder, rechteckiger, ovaler oder unregelmäßiger Zuschnitt (2) für das Formteil (2') beim Tiefziehen mit der Bahn (1) aus Faserwerkstoff über wenigstens einen Steg verbunden und im Übrigen durch wenigstens einen Entlastungsschnitt (4) aus der Bahn (1) gelöst ist, wobei ein Umformverhältnis als Verhältnis von Durchmesser und Tiefe größer als 0,2 realisierbar ist.

2. Verfahren nach Anspruch 1, wobei als flächiger, plastisch verformbarer Faserwerkstoff Vlies, Papier, Karton oder Pappe vorgesehen sind.

3. Verfahren nach Anspruch 1 oder 2, wobei Umformverhältnisse von 0,3 bis 0,9 realisierbar sind.

4. Verfahren nach einem der vorherigen Ansprüche, wobei Umformverhältnisse von 0,6 bis 0,8 realisierbar sind.

5. Verfahren nach einem der vorherigen Ansprüche, wobei mehrteilige Verpackungskomponenten herstellbar sind.

6. Verfahren nach Anspruch 5, wobei eine Unterschale, eine Oberschale und ein Unterschale und Oberschale beweglich verbindendes Scharnier herstellbar sind.

7. Verfahren nach einem der vorherigen Ansprüche, wobei das Tiefziehen im geschlossenen Verfahren durchgeführt wird.

8. Verfahren nach einem der vorherigen Ansprüche, wobei eine Ausgleichsbewegung vorgesehen ist, die als passive Ausgleichsbewegung (40) durchführbar ist, wobei die Bahn (1) während des Umformvorgangs frei ist nachzuwandern, oder/und die als aktive Ausgleichsbewegung durchführbar ist, wobei der Stempel (8) und die Ziehbüchse (7) während des Umformvorgangs so bewegt werden, dass sie mit der Mittelpunktverschiebung des Mittelpunkts (M2) beim Übergang vom Zuschnitt (2) zum Formteil (2') gegenüber dem Mittelpunkt (M1) des Entlastungsschnitts (4) mitgeführt werden.

9. Verfahren nach einem der vorherigen Ansprüche, wobei das Tiefziehen an einer Form-, Füll- und Verschließmaschine durchgeführt wird und gleichzeitig an verschiedenen Stationen die Schritte Herstellen des Formteils (2') als Behälter in der Tiefziehvorrichtung (6), Transport der Bahn (1) mit den Behältern zu einer Füllvorrichtung (30), Füllen des Behälters in der Füllvorrichtung (30), Transport der Bahn mit den Behältern zu einer Verschließvorrichtung (31), Verschließen des Behälters in der Verschließvorrichtung (31), Trennen der Behälter einzelnen oder in Einheiten aus der Bahn in der Trennvorrichtung (32) durchgeführt werden.

10. Vorrichtung zur Herstellung dreidimensionaler Formteile (2') aus einer Bahn (1) eines flächigen, plastisch verformbaren Faserwerkstoff durch Tiefziehen, aufweisend einen Stempel (8) und eine zugehörige Ziehbüchse (7), die eine Tiefziehvorrichtung (6) bilden, wobei durch eine Relativbewegung von Stempel (8) und Ziehbüchse (7) der Faserwerkstoff zwischen dem Stempel (8) und der Ziehbüchse (7) umformbar ist, **dadurch gekennzeichnet, dass** die Tiefziehvorrichtung (6) und eine mit dieser verfahrenstechnisch verknüpfte Schneidvorrichtung (11, 12) vorgesehen sind, wobei mit der Schneidvorrichtung (11, 12) ein runder, rechteckiger, ovaler oder unregelmäßiger Zuschnitt (2) für das Formteil (2') aus der Bahn (1) aus Faserwerkstoff mittels wenigstens eines Entlastungsschnitts (4) in der Weise ausschneidbar ist, dass der Zuschnitt (2) über wenigstens einen Steg (5) mit der Bahn (1) verbunden bleibt und im Übrigen durch den Entlastungsschnitt (4) aus der Bahn (1) gelöst ist.

11. Vorrichtung nach Anspruch 10, wobei die Tiefziehvorrichtung (6) im Bereich der Schneidvorrichtung (11, 12) angeordnet ist, so dass die Bahn (1) geschnitten wird und nachfolgend das Tiefziehen erfolgt, ohne dass die Bahn (1) weitergeführt wird.

12. Vorrichtung nach Anspruch 10, wobei Tiefziehvorrichtung (6) und Schneidvorrichtung (11, 12) voneinander beabstandet sind, so dass zunächst das Ausschneiden und nach einem Weitertransport der Bahn (1) bis zu der Tiefziehvorrichtung (6) das Tiefziehen erfolgt.

13. Form-, Füll- und Verschließmaschine aufweisend wenigstens eine Tiefziehvorrichtung zur Ausbildung von oben offenen Behältern als Formteile (2'), wenigstens eine Füllvorrichtung (30), die so angeordnet und ausgeführt ist, dass sie die oben offenen Behälter befüllt, wenigstens eine Verschließvorrichtung (31), die so angeordnet und ausgeführt ist, dass sie die offenen Oberseiten der befüllten Behälter verschließt, und eine Transportvorrichtung (33), die so ausgeführt ist, dass sie die Bahn (1), die sich an der Tiefziehvorrichtung (6), der Füllvorrichtung (30) und der Verschließvorrichtung (31) entlang erstreckt, an der Tiefziehvorrichtung, der Füllvorrichtung (30) und der Verschließvorrichtung (31) entlang fördert, und wobei die Form-, Füll- und Verschließmaschine weiterhin eine Trennvorrichtung (32) aufweist, die so ausgeführt und angeordnet ist, dass sie Stege zwischen Bahn (1) und Formteile (2') in der Weise trennt, dass damit einzelne Behälter oder Einheiten von mehreren Behältern aus der Bahn (1) ausgeschnitten werden, **dadurch gekennzeichnet, dass** zur Ausbildung von Behältern als Formteile (2') wenigstens eine Vorrichtung nach einem der Ansprüche 10 bis 12 vorgesehen ist.

## Claims

1. A method for manufacturing three-dimensional shaped parts from a continuous sheet of flat, plastically shapable fibrous material by deep drawing with a punch and an associated drawing die, the fibrous material being reshapable between the punch and the drawing die through relative movement, **characterized in that** during the deep drawing a round, rectangular, oval or irregular blank (2) for the shaped part (2') is connected to the continuous sheet (1) of fibrous material via at least one web and is otherwise detached from the continuous sheet (1) by at least one relief cut (4), wherein a reshaping ratio, which is a ratio of diameter to depth, of greater than 0,2 is feasible.

2. The method according to claim 1, wherein non-woven fabric, paper, cardboard or paperboard are provided as flat, plastically shapable fibrous material.

3. The method according to claim 1 or 2, wherein reshaping ratios of 0.3 to 0.9 are feasible.

4. The method according to any one of the preceding claims, wherein reshaping ratios of 0.6 to 0.8 are feasible.

5. The method according to any one of the preceding claims, wherein multipart packaging components are manufacturable.

6. The method according to claim 5, wherein a lower tray, an upper tray and a hinge movably connecting the lower tray and the upper tray are manufacturable.

7. The method according to any one of the preceding claims, wherein the deep drawing is carried out in a closed process.

8. The method according to any one of the preceding claims, wherein a compensation movement is provided, which can be carried out as a passive compensation movement (40), wherein the continuous sheet (1) is free to follow along during the reshaping operation, and/or which can be carried out as an active compensation movement, wherein the punch (8) and the drawing die (7) are moved during the reshaping operation such that they are carried along with the center point shift of the center point (M2) relative to the center point (M1) of the relief cut (4) during the transition from the blank (2) to the shaped part (2').

9. The method according to any one of the preceding claims, wherein the deep drawing is carried out at a shaping, filling and closing machine, and the steps of manufacturing the shaped part (2') as a container in the deep drawing device (6), transporting the continuous sheet (1) with the containers to a filling device (30), filling the container inside the filling device (30), transporting the continuous sheet with the containers to a closing device (31), closing the container inside the closing device (31), separating the containers individually or in units from the continuous sheet inside the separating device (32) are carried out simultaneously at different stations.

10. A device for manufacturing three-dimensional shaped parts (2') from a continuous sheet (1) of a flat, plastically shapable fibrous material by deep drawing, including a punch (8) and an associated drawing die (7), which form a deep drawing device (6), the fibrous material being reshapable between the punch (8) and the drawing die (7) through relative movement of the punch (8) and the drawing die (7), **characterized in that** the deep drawing device (6) and a procedurally linked cutting device (11, 12) are provided, wherein a round, rectangular, oval or irregular blank (2) for the shaped part (2') can be cut out from the continuous sheet (1) of fibrous material by means of at least one relief cut (4) using the cutting device (11, 12) in such a manner that the blank (2) remains connected to the continuous sheet (1) via at least one web (5) and is otherwise detached from the continuous sheet (1) by the relief cut (4).

11. The device according to claim 10, wherein the deep drawing device (6) is arranged in the region of the cutting device (11, 12), so that the continuous web (1) is cut and the deep drawing is subsequently performed without the continuous sheet (1) being carried further.

12. The device according to claim 10, wherein the deep drawing device (6) and the cutting device (11, 12) are spaced from one another, so that the cutting out is performed first and the deep drawing is performed after further transport of the continuous sheet (1) to the deep drawing device (6).

13. A shaping, filling and closing machine, including at least one deep drawing device for forming open-top containers as shaped parts (2'), at least one filling device (30) arranged and configured to fill the open-top containers, at least one closing device (31) arranged and configured to close the open top sides of the filled containers, and a transport device (33) configured to convey the continuous sheet (1), which extends along the deep drawing device (6), the filling device (30) and the closing device (31), along the deep drawing device, the filling device (30) and the closing device (31), wherein the shaping, filling and closing machine further includes a separating device (32) configured and arranged to separate webs between the continuous sheet (1) and shaped parts (2') in such a manner that individual containers or units of multiple containers are thereby cut out from the continuous sheet (1), **characterized in that** at least one device according to any one of claims 10 to 12 is provided for the forming of containers as shaped parts (2').

## Revendications

1. Procédé de fabrication de pièces moulées tridimensionnelles à partir d'une bande d'un matériau renforcé par des fibres de grande étendue, déformable de manière plastique, par emboutissage profond avec un poinçon et une douille d'emboutissage associée, dans lequel le matériau renforcé par des fibres peut être formé entre le poinçon et la douille d'emboutissage par un mouvement relatif, **caractérisé en ce qu'**une pièce découpée ronde, rectangulaire, ovale ou irrégulière (2) pour la pièce moulée (2') est reliée lors de l'emboutissage profond à la bande (1) de matériau renforcé par des fibres par le biais d'au moins une entretoise et par ailleurs détachée de la bande (1) par au moins une entaille de détente (4), dans lequel un rapport de formage peut être réalisé en tant que rapport du diamètre et de la profondeur supérieur à 0,2.

2. Procédé selon la revendication 1, dans lequel du non-tissé, papier, carton ou carton-pâte est prévu en tant que matériau renforcé par des fibres de grande étendue, déformable de manière plastique.

3. Procédé selon la revendication 1 ou 2, dans lequel des rapports de formage de 0,3 à 0,9 peuvent être réalisés.

4. Procédé selon une des revendications précédentes, dans lequel des rapports de formage de 0,6 à 0,8 peuvent être réalisés.

5. Procédé selon une des revendications précédentes, dans lequel des composants d'emballage en plusieurs parties peuvent être fabriqués.

6. Procédé selon la revendication 5, dans lequel une coque inférieure, une coque supérieure et une charnière reliant de manière mobile coque inférieure et coque supérieure peuvent être fabriquées.

7. Procédé selon une des revendications précédentes, dans lequel l'emboutissage profond est réalisé dans un procédé fermé.

8. Procédé selon une des revendications précédentes, dans lequel un mouvement d'équilibrage qui peut être réalisé en tant que mouvement d'équilibrage passif (40) est prévu, dans lequel la bande (1) est libre de continuer de se déplacer pendant le processus de formage, ou/et qui peut être réalisé en tant que mouvement d'équilibrage actif, dans lequel le poinçon (8) et la douille d'emboutissage (7) sont déplacés pendant le processus de formage de sorte qu'ils sont entraînés avec le décalage du centre (M2) lors de la transition de la pièce découpée (2) à la pièce moulée (2') par rapport au centre (M1) de l'entaille de détente (4).

9. Procédé selon une des revendications précédentes, dans lequel l'emboutissage profond est réalisé sur une machine à mouler, remplir et fermer et les étapes de fabrication de la pièce moulée (2') en tant que récipient dans le dispositif d'emboutissage profond (6), transport de la bande (1) avec les récipients à un dispositif de remplissage (30), remplissage du récipient dans le dispositif de remplissage (30), transport de la bande avec les récipients à un dispositif de fermeture (31), fermeture du récipient dans le dispositif de fermeture (31), séparation des récipients individuellement ou en unités de la bande dans le dispositif de séparation (32), sont réalisées simultanément à différents postes.

10. Dispositif de fabrication de pièces moulées tridimensionnelles (2') à partir d'une bande (1) d'un matériau renforcé par des fibres de grande étendue, déformable de manière plastique, par emboutissage profond, présentant un poinçon (8) et une douille d'emboutissage associée (7) qui forment un dispositif d'emboutissage profond (6), dans lequel le matériau renforcé par des fibres peut être formé entre le poinçon (8) et la douille d'emboutissage (7) par un mouvement relatif du poinçon (8) et de la douille d'emboutissage (7), **caractérisé en ce que** le dispositif d'emboutissage profond (6) et un dispositif de coupe (11, 12) connecté à celui-ci au niveau du procédé sont prévus, dans lequel une pièce découpée ronde, rectangulaire, ovale ou irrégulière (2) pour la pièce moulée (2') peut être découpée de la bande (1) de matériau renforcé par des fibres avec le dispositif de coupe (11, 12) au moyen d'au moins une entaille de détente (4) de telle sorte que la pièce découpée (2) reste reliée à la bande (1) par le biais d'au moins une entretoise (5) et est par ailleurs détachée de la bande (1) par l'entaille de détente (4).

11. Dispositif selon la revendication 10, dans lequel le dispositif d'emboutissage profond (6) est disposé dans la région du dispositif de coupe (11, 12) de sorte que la bande (1) est découpée, puis l'emboutissage profond s'effectue sans que la bande (1) ne continue d'avancer.

12. Dispositif selon la revendication 10, dans lequel le dispositif d'emboutissage profond (6) et le dispositif de coupe (11, 12) sont espacés l'un de l'autre de sorte que la découpe s'effectue d'abord et l'emboutissage profond s'effectue après une poursuite du transport de la bande (1) jusqu'au dispositif d'emboutissage profond (6).

13. Machine à mouler, remplir et fermer présentant au moins un dispositif d'emboutissage profond pour la réalisation de récipients ouverts en haut en tant que pièces moulées (2'), au moins un dispositif de remplissage (30) qui est disposé et réalisé de sorte qu'il remplit les récipients ouverts en haut, au moins un dispositif de fermeture (31) qui est disposé et réalisé de sorte qu'il ferme les côtés supérieurs ouverts des récipients remplis, et un dispositif de transport (33) qui est réalisé de sorte qu'il transporte la bande (1), qui s'étend le long du dispositif d'emboutissage profond (6), du dispositif de remplissage (30) et du dispositif de fermeture (31), le long du dispositif d'emboutissage profond, du dispositif de remplissage (30) et du dispositif de fermeture (31), et dans laquelle la machine à mouler, remplir et fermer présente en outre un dispositif de séparation (32) qui est réalisé et disposé de sorte qu'il sépare des entretoises entre bande (1) et pièces moulées (2') de telle sorte que des récipients individuels ou des unités de plusieurs récipients sont découpés de la bande (1) avec celui-ci, **caractérisée en ce qu'**au moins un dispositif selon une des revendications 10 à 12 est prévu pour la réalisation de récipients en tant que pièces moulées (2').
